# EUROPÄISCHE PATENTSCHRIFT

(11) **EP 1 378 473 B1**
(45) Veröffentlichungstag und Bekanntmachung des Hinweises auf die Patenterteilung: **28.04.2010**
(21) Anmeldenummer: 03012178.4
(22) Anmeldetag: 04.06.2003
(51) Int. Cl.: B65H 39/02

(54) **Bogenmaterialtransportvorrichtung mit verstellbaren oberen greifern für Taschen**
Sheet transport device with adjustable upper grippers for pockets
Dispositif de transport de feuilles avec pinces supérieures réglables pour poches

(30) Priorität: 01.07.2002 US 186534
(43) Veröffentlichungstag der Anmeldung: 07.01.2004
(73) Patentinhaber: Goss International Americas, Inc., Dover, NH 03820 (US)
(72) Erfinder: Kaya, Mehmet Oktay, Lee, New Hampshire 03824 (US); Kish, William Alan, Dover, NH 03820 (US); Luxem, Heiner Philipp, Durham, New Hampshire 03824 (US)
(74) Vertreter: Domenego, Bertrand

(56) Entgegenhaltungen:
- US-A- 5 911 416
- US-A1- 2003 234 481
- US-B1- 6 311 968

## Beschreibung

Die vorliegende Erfindung betrifft eine Bogentransportvorrichtung z.B. zum Transport von Zeitungen, insbesondere eine Bogentransportvorrichtung mit entlang einer Bewegungsbahn bewegten Taschen gemäß dem Oberbegriff des Anspruchs 1.

Die US 5,343,806 offenbart einen schwenkbaren Vorgreifer einer Bogendruckmaschine und wird als Hintergrundinformation zu Greifern allgemein angeführt.

Die US 4,723,770 und die US 6,311,968 beschreiben obere Greifer, welche eine erste Lage bedruckten Materials offen halten, damit eine zweite Lage bedruckten Materials in die erste Lage eingefügt werden kann. Die Drehachse dieser oberen Greifer ist relativ zur Tasche ortsfest.

Es ist bekannt, zur Verstellung von Taschengrößen die Position eines Bodenanschlags zu verändern.

Es ist eine Aufgabe der vorliegenden Erfindung, die Anpassung bewegter Taschen an unterschiedliche Produktformate zu verbessern.

Diese Aufgabe wird durch die Merkmale gemäß Anspruch 1 gelöst.

Eine erfindungsgemäße Bogenmaterialtransportvorrichtung umfasst mindestens eine entlang einer Bewegungsbahn laufende Tasche mit einem unteren Abschnitt zur Aufnahme von Bogenmaterial und einem oberen Abschnitt mit mindestens einem oberen Greifer, der eine Kante des Bogenmaterials hält. Der Greifer kann von einer Greifposition in eine nicht-greifende Position und ggf. umgekehrt bewegt werden. Der obere Abschnitt ist bezüglich des unteren Abschnitts bewegbar, so dass der Abstand zwischen dem oberen Greifer und dem unteren Abschnitt verstellbar ist.

Durch eine Veränderung der oberen Greiferposition bezüglich des unteren Abschnitts können unterschiedliche breite Produkte aufgenommen werden, ohne dass hierzu ein Taschenboden oder ein Anschlag verstellt werden müsste. Darüber hinaus wird bei der Positionierung des oberen Greifers bezüglich der Vorderseite der Tasche eine erhöhte Genauigkeit erreicht.

Der obere Greifer ist vorzugsweise um eine Achse im oberen Abschnitt drehbar.

Die Tasche umfasst vorzugsweise einen Stellmechanismus, welcher den oberen Abschnitt bezüglich des unteren Abschnitts bewegt.

Der Stellmechanismus umfasst vorzugsweise einen mit dem oberen Abschnitt oder dem unteren Abschnitt verbundenen Nockenstößel, der mit einer Welle des Stellmechanismus verbunden sein kann, wobei eine Drehung der Welle eine Einstellung des Abstands zwischen dem oberen Abschnitt und dem unteren Abschnitt bewirkt.

Um den Stellmechanismus in dem durch den Nockenstößel eingestellten Abstand zu arretieren, kann ein Arretiermechanismus vorgesehen sein.

Der obere Greifer ist vorzugsweise relativ zum oberen Abschnitt drehbar, aber nicht verschiebbar.

Ein erfindungsgemäßes Verfahren zum Einstellen des Abstands eines oberen Greifers einer Tasche sieht vor, dass eine Vielzahl von Taschen entlang einer Bewegungsbahn bewegt wird, dass Bogenprodukte erfasst werden, indem der oberen Greifer um eine Drehachse gedreht wird, und dass der Abstand der Drehachse des oberen Greifers von einem unteren Abschnitt der Tasche verstellt wird.

Das Verstellen erfolgt vorzugsweise, während die Taschen bewegt werden, und wird z.B. mittels eines mit einer Nocke zusammenwirkenden Nockenstößels vorgenommen.

Weitere Merkmale und vorteilhafte Ausgestaltungen der vorliegenden Erfindung sind Gegenstand der nachfolgend aufgeführten Zeichnungen sowie deren Beschreibung.

Es zeigen:
- Fig. 1: eine schematische Darstellung einer erfindungsgemäßen Bogenmaterialtransportvorrichtung;
- Fig. 2: die in Fig. 1 gezeigte Tasche mit einem auf einen neuen Abstand eingestellten oberen Abschnitt;
- Fig. 3: eine schematische Darstellung einer Vorderseite einer Tasche, bei der einige Elemente aus Gründen der Übersichtlichkeit nicht dargestellt sind;
- Fig. 4: eine schematische Darstellung eines Teils des erfindungsgemäßen Stellmechanismus;
- Fig. 5: eine schematische Querschnittsansicht des erfindungsgemäßen Stellmechanismus; und
- Fig. 6: eine Querschnittsansicht entlang der in Fig. 4 gezeigten Linie A-A.

Fig. 1 zeigt eine schematische Darstellung einer Bogenmaterialtransportvorrichtung 100 mit einer endlosen Bewegungsbahn 10 zum Transport einer Vielzahl von Taschen 20. Jede Tasche 20 umfasst einen unteren Abschnitt 22 mit einer Taschenrückseite 24 und einen oberen Abschnitt 28.

In eine Öffnung der Tasche 20 können Druckprodukte oder Bogenmaterial 30, z.B. Zeitungslagen, eingefügt werden. Ein um eine Welle 42 drehbarer oberer Greifer 40 kann in der Weise angeordnet sein, dass er relativ zum oberen Abschnitt 28 nicht verschiebbar ist. Der oberer Greifer kann eine offene oder nicht-greifende Position und eine Greifposition einnehmen, in der das Bogenmaterial 30 offen gehalten wird, damit z.B. weitere Lagen in das Bogenmaterial 30 eingefügt werden können.

Im oberen Abschnitt 28 ist ein Nockenstößel 50 angeordnet, der mit einer an der Seite der Bewegungsbahn 10 angeordneten ortsfesten Nocke 52 zusammenwirkt. Die Nocke 52 kann höhenverstellbar sein.

Fig. 2 zeigt, was passiert, wenn die Tasche 20 die Nocke 52 passiert. In Abhängigkeit von der Höhe der Nocke 52 wird zwischen dem oberen Abschnitt 28 und dem unteren Abschnitt 22 ein Abstand D geschaffen, indem der Nockenstößel 50 von der Nocke 52 gedreht wird. Ein am unteren Abschnitt 22 befestigtes Stützelement 142 stützt den im Abstand D befindlichen oberen Abschnitt 28.

Wie in Fig. 3, 4 und 5 gezeigt ist, bewirkt eine Drehung des Nockenstößels 50, dass eine Welle 44 die an der Welle 44 befestigten Zahnräder 46, 146 dreht. Die Zahnräder 46, 146 wirken mit den verzahnten Seiten der Stützelemente 42 bzw. 142 zusammen, die jeweils an dem unteren Abschnitt 22 befestigt sind. Die Welle 44 ist drehbar in Lagern 52, 152 in den Seitenwänden des oberen Abschnitts 28 gelagert, ist jedoch bezüglich des oberen Abschnitts 28 nicht verschiebbar.

Die Greifer 40 können mit Hilfe eines Nockenstößels 41 geöffnet oder geschlossen werden.

Wie anhand von Fig. 5 zu erkennen ist, bewirkt eine Drehung des Zahnrads 146 in die Richtung B eine Relativbewegung des oberen Abschnitts 28 bezüglich des Stützelements 142 und des unteren Abschnitts 22. Das Verschieben des oberen Abschnitts 28 kann durch ein an dem Stützelement 142 oder dem oberen Abschnitt 28 befestigtes Lager 29 unterstützt werden.

Der Nockenstößel 50, die Welle 44, die Zahnräder 46, 146 und die Stützelemente 42, 142 definieren also einen Stellmechanismus zum Verändern des Abstands D zwischen dem oberen Abschnitt 28 und dem unteren Abschnitt 22.

Wie in Fig. 4 gezeigt ist, kann der Abstand D mit Hilfe eines Arretiermechanismus 70 beibehalten werden, selbst nachdem die Tasche 20 die Nocke 52 (s. Fig. 1) passiert hat. Die Welle 44 kann mittels Federn 54, 154 in der Weise vorgespannt sein, dass sie sich entgegengesetzt zur in Fig. 5 gezeigten Richtung B dreht und so den Abstand D verringert, bis der obere Abschnitt 28 auf dem unteren Abschnitt 22 aufliegt. Der Arretiermechanismus 70 kann einen an einer Welle 62 befestigten Riegel 63 umfassen, der von einem Nockenstößel 64 gedreht werden kann, wie es auch in Fig. 3 gezeigt ist. Die Welle 62 kann in einem Lager 66 in der Seitenwand des oberen Abschnitts 28 gelagert sein. Der Riegel 63 wirkt mit einer in Fig. 6 gezeigten, an der Welle 44 befestigten Ratsche 60 zusammen.

Zur Einstellung der Höhe D können also alle Taschen 20 eine Nocke zur Freigabe der Ratsche 63 über den Nockenstößel 64 passieren. Die Welle 44 dreht sich dadurch aufgrund der von den Federn 54, 154 ausgeübten Federkraft in die in Fig. 6 gezeigte, der Richtung B entgegengesetzte Richtung C, so dass der obere Abschnitt 28 auf dem unteren Abschnitt 22 aufliegt. Anschließend wird die Nocke 52 auf die gewünschte Höhe eingestellt, und die Taschen 20 werden entlang der Bewegungsbahn 10 an der Nocke 52 vorbei geführt, so dass die Nockenstößel 50 die Welle 44 drehen und so der Abstand des oberen Abschnitts 28 vom unteren Abschnitt 22 eingestellt wird.

In die Öffnung 26 an der Oberkante des von den oberen Greifern 40 gehaltenen Bogenmaterials kann nun weiteres Bogenmaterial eingelegt werden.

### Liste der Bezugszeichen

- 10: endlose Bewegungsbahn
- 20: Tasche
- 22: unterer Abschnitt
- 28: oberer Abschnitt
- 29: Lager
- 30: Bogenmaterial
- 40: oberer Greifer
- 41: Nockenstößel
- 42: Welle
- 42: Stützelement
- 44: Welle
- 46: Zahnrad
- 50: Nockenstößel
- 52: ortsfeste Nocke
- 52: Lager
- 54: Feder
- 60: Ratsche
- 62: Welle
- 63: Riegel
- 64: Nockenstößel
- 66: Lager
- 70: Arretiermechanismus
- 100: Bogenmaterialtransportvorrichtung
- 142: Stützelement
- 146: Zahnrad
- 152: Lager
- 154: Feder
- B: Drehrichtung
- C: Drehrichtung
- D: Abstand

## Patentansprüche

1. Bogenmaterialtransportvorrichtung (100) mit einer Bewegungsbahn (10) und mindestens einer entlang der Bewegungsbahn (10) laufenden Tasche (20), die einen unteren Abschnitt (22) zur Aufnahme von Bogenmaterial und einen oberen Abschnitt (28) mit mindestens einem oberen Greifer (40) zum Halten einer Kante des Bogenmaterials umfasst, wobei der mindestens eine Greifer (40) von einer Greifposition in eine nicht-greifende Position bewegbar ist
**dadurch gekennzeichnet,**
**dass** der obere Abschnitt (28) bezüglich des unteren Abschnitts (22) bewegbar ist, so dass der Abstand zwischen dem mindestens einen Greifer (40) und dem unteren Abschnitt (22) veränderbar ist.

2. Vorrichtung nach Anspruch 1,
**dadurch gekennzeichnet,**
**dass** der obere Greifer (40) um eine im oberen Abschnitt (28) angeordnete Achse (42) drehbar ist.

3. Vorrichtung nach Anspruch 1,
**dadurch gekennzeichnet,**
**dass** die Tasche (20) einen Stellmechanismus zum Bewegen des oberen Abschnitts (28) bezüglich des unteren Abschnitts (22) umfasst.

4. Vorrichtung nach Anspruch 3,
**dadurch gekennzeichnet,**
**dass** der Stellmechanismus einen mit dem oberen Abschnitt (28) oder dem unteren Abschnitt (22) verbundenen Nockenstößel (50) umfasst.

5. Vorrichtung nach Anspruch 4,
**dadurch gekennzeichnet,**
**dass** der Stellmechanismus eine Welle (44) umfasst, mit welcher der Nockenstößel (50) verbunden ist und durch deren Drehung der Abstand (D) zwischen dem oberen Abschnitt (28) und dem unteren Abschnitt (22) einstellbar ist.

6. Vorrichtung nach Anspruch 3,
**gekennzeichnet durch**
einen Arretiermechanismus (70), welcher den Stellmechanismus im Abstand (D) hält.

7. Vorrichtung nach Anspruch 1,
**dadurch gekennzeichnet,**
**dass** der obere Greifer (40) bezüglich des oberen Abschnitts (28) drehbar, aber nicht verschiebbar ist.

8. Vorrichtung nach einem der vorhergehenden Ansprüche,
**dadurch gekennzeichnet,**
**dass** der untere Abschnitt (22) eine Taschenrückseite (24) hat.

9. Verwendung einer Bogenmaterialtransportvorrichtung (100) nach einem der vorhergehenden Ansprüche, mit dem folgenden Schritt:
Verstellen des Abstands (D) zwischen dem mindestens einen oberen Greifer (40) und dem unteren Abschnitt (22) durch Bewegen des oberen Abschnitts (28) bezüglich des unteren Abschnitts (22).

10. Verwendung nach Anspruch 9 zum Einstellen des Abstands (D) des oberen Greifers (40) der Tasche (20) bezüglich des unteren Abschnitts der Tasche,
**gekennzeichnet durch**
die folgenden Schritte:
Greifen eines Bogenprodukts **durch** Drehen des oberen Greifers (40) um eine Drehachse (42); und
Verstellen des Abstands (D) der Drehachse (42) des oberen Greifers (40) zu dem unteren Abschnitt (22) der Tasche (20).

11. Verwendung nach einem der Ansprüche 9 oder 10,
**dadurch gekennzeichnet,**
**dass** das Verstellen erfolgt, während die Taschen (20) bewegt werden, insbesondere entlang einer Bewegungsbahn (10) bewegt werden.

## Claims

1. A sheet-material transport device (100) with a movement path (10) and at least one pocket (20) moving along the movement path (10), which provides a lower portion (22) for receiving sheet material and an upper portion (28) with at least one upper gripper (40) for holding one edge of the sheet material, wherein the at least one gripper (40) can be moved from a gripping position into a non-gripping position,
**characterised in that**
the upper portion (28) is movable relative to the lower portion (22), so that the spacing distance between the at least one gripper (40) and the lower portion (22) is variable.

2. The device according to claim 1,
**characterised in that**
the upper gripper (40) is rotatable about an axis (42) disposed in the upper portion (28).

3. The device according to claim 1,
**characterised in that**
the pocket (20) provides an actuating mechanism for moving the upper portion (28) relative to the lower portion (22).

4. The device according to claim 3,
**characterised in that**
the actuating mechanism provides a cam follower (50) connected to the upper portion (28) or the lower portion (22).

5. The device according to claim 4,
**characterised in that**
the actuating mechanism provides a shaft (44), with which the cam follower (50) is connected and through the rotation of which the spacing distance (D) between the upper portion (28) and the lower portion (22) is adjustable.

6. The device according to claim 3,
**characterised by**
a locking mechanism (70), which holds the actuating mechanism at the spacing distance (D).

7. The device according to claim 1,
**characterised in that**
the upper gripper (40) is rotatable relative to the upper portion (28), but not displaceable.

8. The device according to any one of the preceding claims,
**characterised in that**
the lower portion (22) has a rear pocket side (24).

9. Use of a sheet material transport device (100) according to any one of the preceding claims with the following step:
adjustment of the spacing distance (D) between the at least one upper gripper (40) and the lower portion (22) by moving the upper portion (28) relative to the lower portion (22).

10. The use according to claim 9 for the adjustment of the spacing distance (D) of the upper gripper (40) of the pocket (20) relative to the lower portion of the pocket,
**characterised by**
the following steps:
gripping of a sheet product through a rotation of the upper gripper (40) about a rotational axis (42); and
adjustment of the spacing distance (D) of the rotational axis (42) of the upper gripper (40) relative to the lower portion (22) of the pocket (20).

11. The use according to any one of claims 9 or 10,
**characterised in that**
the adjustment takes place, while the pockets (20) are moved, especially moved along a movement path (10).

## Revendications

1. Dispositif de transport de feuilles (100) avec une trajectoire de déplacement (10) et au moins une poche (20) déplacable le long de la trajectoire de déplacement (10) et comprenant une section inférieure (22) servant à recevoir des feuilles et une section supérieure (28) avec au moins une pince supérieure (40) servant à tenir un bord des feuilles, l'au moins une pince (40) pouvant être déplacée d'une position de saisie à une position de non saisie,
**caractérisé en ce que**
la section supérieure (28) est mobile par rapport à la section inférieure (22) de telle sorte que la distance entre l'au moins une pince (40) et la section inférieure (22) est modifiable.

2. Dispositif selon la revendication 1,
**caractérisé en ce que**
la pince supérieure (40) peut tourner autour d'un axe (42) disposé dans la section supérieure (28).

3. Dispositif selon la revendication 1,
**caractérisé en ce que**
la poche (20) comprend un mécanisme de réglage servant à déplacer la section supérieure (28) par rapport à la section inférieure (22).

4. Dispositif selon la revendication 3,
**caractérisé en ce que**
le mécanisme de réglage comprend un poussoir de came (50) relié à la section supérieure (28) ou à la section inférieure (22).

5. Dispositif selon la revendication 4,
**caractérisé en ce que**
le mécanisme de réglage comprend un arbre (44) auquel est relié le poussoir de came (50) et par la rotation duquel la distance (D) entre la section supérieure (28) et la section inférieure (22) est réglable.

6. Dispositif selon la revendication 3,
**caractérisé par**
un mécanisme de blocage (70) qui maintient le mécanisme de réglage à la distance (D).

7. Dispositif selon la revendication 1,
**caractérisé en ce que**
la pince supérieure (40) est rotative par rapport à la section supérieure (28), mais n'est pas coulissante.

8. Dispositif selon l'une quelconque des revendications précédentes,
**caractérisé en ce que**
la section inférieure (22) a une face arrière de poche (24).

9. Utilisation d'un dispositif de transport de feuilles (100) selon l'une quelconque des revendications précédentes, comprenant l'étape suivante consistant à :
régler la distance (D) entre l'au moins une pince supérieure (40) et la section inférieure (22) par déplacement de la section supérieure (28) par rapport à la section inférieure (22).

10. Utilisation selon la revendication 9 pour régler la distance (D) de la pince supérieure (40) de la poche (20) par rapport à la section inférieure de la poche,
**caractérisée par**
les étapes suivantes consistant à :
saisir une feuille par rotation de la pince supérieure (40) autour d'un axe de rotation (42) ; et
régler la distance (D) de l'axe de rotation (42) de la pince supérieure (40) par rapport à la section inférieure (22) de la poche (20).

11. Utilisation selon l'une quelconque des revendications 9 ou 10,
**caractérisée en ce que**
le réglage se fait pendant le déplacement des poches (20), en particulier le long d'une trajectoire de déplacement (10).
